# FASCICULE DE BREVET EUROPEEN

(11) **EP 0 296 086 B1**
(45) Date de publication et mention de la délivrance du brevet: **22.01.1992**
(21) Numéro de dépôt: 88440043.3
(22) Date de dépôt: 07.06.1988
(51) Int. Cl.: E05B 63/20

(54) **Crémone, en particulier une crémone-serrure, comportant une ou plusieurs tringles de manoeuvre à rappel élastique**
Treibstangenverschluss mit einer oder mehreren federbetätigten Stangen
Espagnolet with one or more springactuted bars

(30) Priorité: 11.06.1987 FR 8708316
(43) Date de publication de la demande: 21.12.1988
(73) Titulaire: FERCO INTERNATIONAL Usine de Ferrures de Bâtiment Société à responsabilité limitée, F-57400 Sarrebourg (FR)
(72) Inventeur: Prévot, Gérard, F-57430 Willerwald (FR); Legrand, Jean-Claude, F-57400 Reding (FR)
(74) Mandataire: Aubertin, François

(56) Documents cités:
- US-A- 1 688 472

## Description

L'invention concerne un dispositif de verrouillage conforme au préambule de la revendication 1.

On connaît déjà, notamment par le document US-A-1.688.472, un dispositif de verrouillage d'un battant et, plus particulièrement, une serrure laquelle comporte un boîtier renfermant un mécanisme de commande permettant d'actionner par exemple par une poignée, un élément de verrouillage constitué par un pêne demi-tour. Celui-ci est soumis à des moyens de rappel élastique qui, lorsque la poignée est relâchée, le ramène systématiquement, en position verrouillée, à savoir saillant par rapport au chant avant du battant dans lequel est insérée ladite serrure.

A noter, en outre, que certains des éléments du mécanisme de commande de cette serrure, tel que le fouillot, sont, eux-mêmes soumis à l'action des moyens de rappel élastique afin de ramener, après l'avoir actionnée, la poignée de commande dans sa position initiale.

Le problème auquel se propose de remédier l'invention décrite dans ce document antérieur réside dans le fait qu'après avoir actionné la serrure au travers de la poignée de commande, et suite au relâchement de cette dernière, les différents éléments, soumis à des moyens de rappel élastique, ont tendance, en arrivant en butée de fin de course, à produire un bruit qui peut s'avérer particulièrement gênant. La solution proposée consiste à équiper la serrure, précisément, de moyens amortisseurs venant à ralentir le déplacement du pêne demi-tour, ainsi que l'ensemble des moyens permettant de manoeuvre celui-ci, lors du rappel en position de verrouillage au travers des différents moyens élastiques.

En fait, ces moyens amortisseurs sont constitués par un corps de cylindre pneumatique dans lequel se déplace un piston relié directement au pêne demi-tour. Plus précisément, en raison du jeu existant entre l'alésage du corps de cylindre et ledit piston, le déplacement de ce dernier lors du rappel en position verrouillée, provoque le laminage de l'air contenu dans ce corps de cylindre au travers de cet espace annulaire que définit le jeu précité.

Toutefois, il convient d'observer qu'en raison du fait que les moyens amortisseurs sont actifs dès lors que le pêne demi-tour, partant de la position déverrouillée, entame son retour dans la position de verrouillage, il y a de fortes chances que ce pêne demi-tour ralenti, dès le départ, ne soit plus en mesure, même sous l'impulsion des moyens élastiques, de vaincre les efforts de résistance qui s'offrent à lui au moment de pénétrer dans l'ouverture de la gâche située en concordance sur le cadre dormant.

En aucun cas ces moyens amortisseurs ne sauraient être associés à un élément de verrouillage ayant pour fonction, en dehors du verrouillage, d'assurer une certaine compression du battant de la porte, fenêtre ou analogue, contre son cadre dormant, ceci en raison des considérations qui précèdent. En effet, un tel élément de verrouillage est sensé rencontrer une résistance particulièrement importante au moment de s'insérer dans la gâche et il est nécessaire de disposer, à cet instant, de toute la puissance des moyens de rappel élastique, voire même d'une certaine vitesse initiale de cet élément de verrouillage.

Finalement, ces moyens amortisseurs, correspondant à ce document US-A-1.688.472, peuvent être à l'origine d'un disfonctionnement de la serrure ou tout autre dispositif de verrouillage, celui-ci ne procurant, dans ces conditions, qu'une sécurité limitée.

Un des buts de la présente invention consiste à proposer un dispositif de verrouillage qui soit, plus particulièrement, une crémone ou crémone-serrure permettant de remédier à l'ensemble des inconvénients précités, à savoir limiter le bruit de fonctionnement produit lors du rappel en position verrouillée de l'élément de verrouillage constitué par une ou plusieurs tringles de manoeuvre, ceci, tout en garantissant que ce verrouillage soit parfait même au cas où ledit élément de verrouillage se doit de comprimer le battant d'une porte ou fenêtre contre son cadre dormant.

L'invention, telle qu'elle est caractérisée dans les revendications, résout le problème et consiste en un dispositif de verrouillage d'un battant commandé par une poignée comprenant un boîtier renfermant un mécanisme pour actionner un élément de verrouillage, tel qu'un pêne demi-tour, d'une part, rappelé en position de verrouillage sous l'action de moyens élastiques et, d'autre part, soumis à des moyens amortisseurs pour ralentir son déplacement lors de ce rappel en position de verrouillage, ces moyens amortisseurs étant constitués par un amortisseur à double action, utilisant l'effet d'inertie d'un fluide au passage d'un étranglement, ce dispositif de verrouillage étant une crémone ou crémone-serrure et l'élément de verrouillage, soumis à de moyens élastiques ainsi qu'à des moyens amortisseurs étant constitué par une ou plusieurs tringles de manoeuvre pourvues d'au moins un organe de verrouillage, cette crémone ou crémone-serrure étant munie, en outre, d'un élément de blocage maintenant lesdites tringles de manoeuvre en position déverrouillée et de moyens de déblocage, solidaires du cadre dormant et venant à coopérer, lors de la fermeture du battant, avec l'élément de blocage pour autoriser le rappel de ces tringles de manoeuvre en position verrouillée, les moyens amortisseurs comprenant un piston fixe introduit dans un évidement central d'un piston mobile coulissant dans un logement d'un corps de cylindre d'un vérin hydraulique ou pneumatique ledit piston fixe et le corps du cylindre d'un vérin hydraulique ou pneumatique étant rendus solidaires du boîtier et le piston mobile venant à coopérer, soit directement, soit au travers d'une tringle de liaison avec les tringles de manoeuvre, celles-ci présentant une course à vide avant l'entraînement dudit piston mobile lequel se compose de deux parties situées dans le prolongement l'une de l'autre, la partie supérieure étant pourvue de l'évidement central et la partie inférieure présentant une forme cylindrique de diamètre légèrement inférieur au diamètre du logement et coulissant dans ce dernier, cette partie inférieure comportant, en outre, des moyens de communication entre l'évidement central et le logement pour assurer l'écoulement d'un fluide contenu dans ces derniers.

Les avantages obtenus grâce à cette crémone ou crémone-serrure que constitue le dispositif de verrouillage conforme à l'invention, consistent, essentiellement, en ce que ses moyens amortisseurs permettent de réduire la vitesse du déplacement de tringles de manoeuvre sous l'action des moyens élastiques tout en conservant toute l'efficacité de ces derniers au départ de ce rappel desdites tringles de manoeuvre en position de verrouillage. Il est, en effet, indispensable d'obtenir au travers de ces moyens élastiques, une puissance suffisante pour pallier à une résistance éventuelle à l'engagement des éléments de verrouillage dans leur gâche correspondante.

Un autre avantage de la présente invention consiste en ce que les moyens amortisseurs sont de dimensions particulièrement réduites permettant leur insertion dans un boîtier de taille standard.

L'invention est exposée ci-après plus en détail à l'aide de dessins représentant seulement un mode d'exécution.
La figure 1 représente une vue en élévation et partielle d'un dispositif de verrouillage conforme à l'invention.
La figure 2 représente une vue schématisée selon flèches II-II de la figure 1.

Le dispositif de verrouillage, conforme à l'invention consiste, plus particulièrement, en une crémone ou crémone-serrure, tel que ceci apparaît dans le dessin joint en annexe. De manière à faciliter la compréhension de la description qui va suivre, cette crémone ou crémone-serrure sera désignée par le terme générique de crémone-serrure.

En fait, celle-ci comporte un boîtier 2 formé par deux plaques parallèles 3, 4, renfermant un mécanisme (non représenté) dont la fonction consiste à actionner un ou plusieurs éléments de verrouillage et, notamment, un pêne demi-tour (non visible), ainsi qu'une ou plusieurs tringles de manoeuvre 5, 6.

La figure 1 représente une crémone-serrure dont les tringles de manoeuvre 5, 6 sont rendues solidaires par une tringle de liaison 7 et, de ce fait, elles sont soumises à des déplacements strictement identiques l'une par rapport à l'autre. Cependant, il est possible de munir la crémone-serrure 1 d'un mécanisme approprié permettant de conférer à ces tringles de manoeuvre 5, 6, un déplacement en sens opposé.

Les deux tringles de manoeuvre 5, 6 sont montées coulissantes derrière une têtière 8 et comportent un ou plusieurs éléments de verrouillage (non représentés) coopérant avec des gâches disposées sur le chant du cadre dormant.

Cette crémone-serrure 1 est pourvue de moyens élastiques 9, agissant sur la tringle de liaison 7 pour rappeler lesdites tringles de manoeuvre 5, 6 en position de verrouillage. Les moyens élastiques 9 représentés dans la figure 1, se composent de deux ressorts hélicoïdaux 10, 11 concentriques, coopérant, à leur extrémité inférieure 12, avec la tringle de liaison 7 et présentant leur partie supérieure introduite dans un logement 13 solidaire du boîtier 2. En raison de cette disposition, les ressorts hélicoïdaux 10, 11, repoussent les tringles de manoeuvre 5, 6, vers le bas, en position de verrouillage.

Toutefois, il est à remarquer que la crémone-serrure 1, conforme à l'invention, n'est nullement limitée à cette configuration particulière des moyens élastiques 9. Ainsi, il peut être envisagé de substituer aux ressorts hélicoïdaux 10, 11 un ressort à spirale. De même, il est possible de modifier la disposition de ces moyens élastiques 9 pour les faire coopérer directement avec l'une des tringles 5, 6.

En raison de la présence de ces moyens élastiques 9, la crémone-serrure 1 est pourvue d'un élément de blocage (non représenté) permettant de maintenir les tringles de manoeuvre 5, 6, en position déverrouillée, lors de l'ouverture de la porte, porte-fenêtre ou analogue. Au moment de la fermeture du battant, cet élément de blocage coopère avec des moyens de déblocage, solidaires du cadre dormant, pour libérer lesdites tringles de manoeuvre 5, 6 et rappeler ces dernières en position de verrouillage.

Le dispositif de verrouillage que constitue la crémone-serrure 1 comporte, également, des moyens amortisseurs 14 dont la fonction consiste à ralentir la vitesse de déplacement d'un élément de verrouillage et, plus particulièrement, des tringles de manoeuvre 5, 6 lors de leur rappel en position verrouillée sous l'action des moyens élastiques 9. En ralentissant ainsi le déplacement des tringles de manoeuvre 5, 6, on réduit considérablement le bruit de fonctionnement de la crémone-serrure 1.

Ces moyens amortisseurs 14 sont constitués par un amortisseur 15 à double action, utilisant l'effet d'inertie d'un fluide au passage d'un étranglement 16. Cet amortisseur 15 est fixé au boîtier 2 de la crémone-serrure 1 et coopère avec les tringles de manoeuvre 5, 6.

Dans le cadre de la présente description, se rapportant à la crémone-serrure 1 représentée dans la figure 1, la coopération entre les tringles de manoeuvre 5, 6 et l'amortisseur 15 est réalisée par l'intermédiaire de la tringle de liaison 7. Cependant, en procédant à de légères modifications dans la configuration et la disposition des tringles de manoeuvre 5, 6, il est possible d'associer l'amortisseur 15 directement à l'une de ces dernières, notamment dans le cadre de tringles de manoeuvre se déplaçant en sens contraire. Il est à noter que ces modifications sont à la portée de l'Homme de l'Art.

L'amortisseur 15 est constitué d'un piston fixe 17 introduit dans un évidement central 18 d'un piston mobile 19, ce dernier coulissant dans un logement 20 d'un corps de cylindre d'un vérin hydraulique ou pneumatique 21. Le piston fixe 17, tout comme le corps de cylindre 21, sont rendus solidaires du boîtier 2 de la crémone-serrure 1. Contrairement, le piston mobile 19 coopère avec les tringles de manoeuvre 5, 6, par l'intermédiaire de la tringle de liaison 7.

Ce piston mobile 19 présente une configuation particulière et se compose de deux parties 22, 23 situées dans le prolongement l'une de l'autre, la partie supérieure 22 étant pourvue de l'évidement central 18 dans lequel est introduit le piston fixe 17 alors que la partie inférieure 23 coulisse dans le logement 20 du corps de cylindre 21. A cet effet, il est à remarquer que le diamètre externe 24 de la partie inférieure 23 du piston mobile 19 est légèrement inférieur au diamètre interne 25 du logement 20. De même, pour autoriser un déplacement relatif du piston fixe 17 dans l'évidement central 18 du piston mobile 19, il est préférable d'ajuster convenablement leur diamètre.

Du fait que l'amortisseur 15 est basé sur le principe de l'inertie que présente un fluide au passage d'un étranglement, la partie inférieure 23 du piston mobile 19 comporte, en outre, des moyens de communication 26 entre l'évidement central 18 et le logement 20 pour assurer l'écoulement d'un fluide contenu dans ces derniers.

Préférentiellement, les moyens de communication 26 se présentent sous forme d'un alésage 27 usiné dans la partie inférieure 23 du piston mobile 19. Cet alésage 27 débouche, d'une part, dans l'évidement central 18 du piston mobile 19 et, d'autre part, dans le logement 20 du corps de cylindre d'un vérin hydraulique ou pneumatique 21. Le diamètre de cet alésage 27 peut être déterminé de sorte qu'il constitue à lui seul l'étranglement 16 au travers duquel le fluide est amené à s'écouler. Cependant, pour faciliter son usinage, l'alésage 27 est de diamètre plus conséquent et comporte, à son extrémité inférieure 28, débouchant dans le logement 20, un rebord périphérique 29 formant l'étranglement 16.

Le diamètre de l'étranglement 16 est déterminé en fonction de la viscosité du fluide utilisé et de l'intensité d'amortissement qu'il convient d'atteindre. Cette intensité d'amortissement est déterminée suivant deux critères, à savoir la réduction du bruit de fonctionnement de la crémone-serrure 1 et l'effort que doit fournir un usager pour actionner la poignée de manoeuvre. Ces deux critères semblent contradictoires. Cependant, il est à remarquer que la vitesse de déplacement des tringles de manoeuvre 5, 6 sous l'effet de la rotation de la poignée de manoeuvre est nettement inférieure à leur vitesse de déplacement résultant du rappel élastique en position de verrouillage. Pour cette raison, il est possible de déterminer un amortisseur 15 n'offrant qu'une très faible résistance sous l'action de la poignée de manoeuvre, tout en assurant sa fonction de ralentisseur des tringles de manoeuvre 5, 6 au moment de la fermeture de la porte, porte-fenêtre ou analogue.

A aucun moment, l'amortisseur 15 ne doit remplir les fonctions d'un ressort. Dans ce but, il est indispensable que la remontée du piston mobile 19 et sa descente provoquent le transvasement d'une quantité de fluide, contenu dans l'évidement central 18 et le logement 20, sensiblement identique. Ce résultat est obtenu en conférant au logement 20 un diamètre 25 égal au diamètre 30 de l'évidement central 18.

La course du piston mobile 19 dépend, d'une part, de la profondeur de l'évidement central 18 et du logement 20 et, d'autre part, de la longueur du piston fixe 17 et de la partie inférieure 23 du piston mobile 19. Préférentiellement, cette course est supérieure à la longueur de déplacement des tringles de manoeuvre 5, 6.

L'avantage obtenu par un tel amortisseur 15, conforme à l'invention, consiste essentiellement en une réduction importante de son encombrement. Cet avantage est d'autant plus intéressant qu'il convient de respecter des dimensions standards du boîtier 2 de la crémone-serrure 1. Notamment, cet amortisseur 15 doit pouvoir s'insérer entre les deux plaques parallèles 3, 4 présentant un écartement 31 déterminé.

Il a été cité plus haut que le piston fixe 17 et le corps de cylindre 21 sont rendus solidaires du boîtier 2. A cet effet, le piston fixe 17 comporte à son extrémité supérieure 32 un flasque 33 coopérant, d'une part, avec des moyens de préhension 34 solidaires du boîtier 2 et, d'autre part, avec la paroi supérieure 35 de ce dernier. Plus précisément, les moyens de préhension 34 sont constitués par un élément en forme d'équerre comportant une aile verticale 36 et une aile horizontale 37. Cette dernière est pourvue d'une découpe 38 de largeur légèrement supérieure au diamètre du piston fixe 17 et dans laquelle est inséré ce dernier. De ce fait, la face supérieure de l'aile horizontale 37 coopère avec l'épaulement 39 défini par le flasque 33 et évite un déplacement vers le bas dudit piston fixe 17. Par ailleurs, en raison du faible écartement entre ladite face supérieure de l'aile horizontale 37 et la face interne de la paroi supérieure 35 du boîtier 2, le piston fixe 17 est également immobilisé suivant une direction verticale et vers le haut.

En ce qui concerne le corps de cylindre 21, celui-ci présente sur sa face externe 40 et à ses extrémités 41, 42, des gorges périphériques 43 coopérant avec des éléments de maintien 44, 45 du boîtier 2 de la crémone-serrure 1.

La liaison entre le piston mobile 19 et les tringles de manoeuvre 5, 6 est constituée par des moyens de préhension 46 situés à l'extrémité supérieure 47 d'une aile verticale 48 solidaire de la tringle de liaison 7. Ces moyens de préhension 46 coopèrent avec une rainure périphérique 49 usinée sur la face externe de la partie supérieure 22 du piston mobile 19.

En conséquence, lors du rappel élastique des tringles de manoeuvre 5, 6, en position de verrouillage, ces dernières entraînent, par l'intermédiaire de la tringle de liaison 7, le piston mobile 19. De ce fait, et en raison de l'inertie du fluide à s'écouler au passage de l'étranglement 16, le déplacement des tringles de manoeuvre 5, 6 ne peut s'effectuer qu'à vitesse réduite, diminuant considérablement le bruit de fonctionnement de la crémone-serrure 1.

En règle générale, les éléments de verrouillage, situés sur les tringles de manoeuvre 5, 6, présentent une certaine résistance à leur engagement dans les gâches correspondantes. Or, plus la vitesse de déplacement des tringles de manoeuvre 5, 6 est élevée, plus il est facile de compenser cette résistance. De ce fait, il est préférable que les effets de l'amortisseur 15 ne se fassent ressentir qu'après introduction partielle des éléments de verrouillage dans leur gâche. Avantageusement, la tringle de liaison 7 présente une course à vide 50 avant l'entraînement du piston mobile 19. Cette course à vide 50 est égale à la différence de la hauteur 51 de la rainure périphérique 49 et de l'épaisseur 52 des dents 53 coopérant avec ladite rainure périphérique 49 et constituant les moyens de préhension 46 de la tringle liaison 7. Ainsi, ce n'est qu'après déplacement des tringles de manoeuvre 5, 6 sur une longueur correspondant à la course à vide 50 que la tringle de liaison 7 entraîne le piston mobile 19 de l'amortisseur 15.

Il est bien évident que le bon fonctionnement de l'amortisseur 15 dépend d'une étanchéité parfaite entre, d'une part, le piston fixe 17 et l'évidement central 18 et, d'autre part, la partie inférieure 23 du piston mobile 19 et le logement 20. Dans ce but, le piston fixe 17 et la partie inférieure 23 du piston mobile 19 comportent, à leur extrémité inférieure, respectivement 54, 55, une gorge périphérique dans laquelle est insérée un joint 56.

Les avantages obtenus, grâce à cette invention, consistent essentiellement en ce que la crémone-serrure 1 comporte des moyens de rappel automatique des tringles de manoeuvre 5, 6 en position de verrouillage et, présente un bruit de fonctionnement réduit. Par ailleurs, en diminuant considérablement les chocs répétitifs sur l'ensemble des éléments constitutif de la crémone-serrure 1, on améliore la longévité de cette dernière.

## Revendications

1. Dispositif de verrouillage d'un battant commandé par une poignée comprenant un boîtier (2) renfermant un mécanisme pour actionner un élément de verrouillage, tel qu'un pêne demi-tour, d'une part, rappelé en position de verrouillage sous l'action de moyens élastiques (9) et, d'autre part, soumis à des moyens amortisseurs (14) pour ralentir son déplacement lors de ce rappel en position de verrouillage ces moyens amortisseurs étant constitués par un amortisseur (15) à double action, utilisant l'effet d'inertie d'un fluide au passage d'un étranglement (16), caractérisé par le fait que ce dispositif de verrouillage est une crémone ou crémone-serrure (1) et que l'élément de verrouillage, soumis à des moyens élastiques (9) ainsi qu'à des moyens amortisseurs (14), est constitué par une ou plusieurs tringles de manoeuvre (5, 6) pourvues d'au moins un organe de verrouillage; cette crémone ou crémone-serrure (1) étant munie, en outre, d'un élément de blocage maintenant lesdites tringles de manoeuvre (5, 6) en position déverrouillée et de moyens de déblocage, solidaires du cadre dormant et venant à coopérer, lors de la fermeture du battant, avec l'élément de blocage pour autoriser le rappel de ces tringles de manoeuvre en position verrouillée; les moyens amortisseurs (14) comprenant un piston fixe (17) introduit dans un évidement central (18) d'un piston mobile (19) coulissant dans un logement (20) d'un corps de cylindre d'un vérin hydraulique ou pneumatique (21), ledit piston fixe (17) et le corps de cylindre d'un vérin hydraulique ou pneumatique (21), étant rendus solidaires du boîtier (2) et le piston mobile (19) venant à coopérer, soit directement, soit au travers d'une tringle de liaison (7), avec les tringles de manoeuvre (5, 6), celles-ci présentant une course à vide (50) avant l'entraînement dudit piston mobile (19) lequel se compose de deux parties (22, 23) situées dans le prolongement l'une de l'autre, la partie supérieure (22) étant pourvue de l'évidement central (18) et la partie inférieure (23) présentant une forme cylindrique de diamètre (24) légèrement inférieure au diamètre (25) du logement (20) et coulissant dans ce dernier, cette partie inférieure (23) comportant en outre, des moyens de communication (26) entre l'évidement central (18) et le logement (20) pour assurer l'écoulement d'un fluide contenu dans ces derniers.

2. Dispositif de verrouillage selon la revendication 1, caractérisé en ce que les moyens de communication (26) sont constitués par un alésage (27) réalisé dans la partie inférieure (23) du piston mobile (19) et débouchant, d'une part, dans l'évidement central (18) de la partie supérieure (22) et, d'autre part, dans le logement (20) du corps de cylindre d'un vérin hydraulique ou pneumatique (21), cet alésage (27) étant pourvu à son extrémité inférieure (28), débouchant dans ledit logement (20), d'un rebord périphérique (29) constituant l'étranglement (16).

3. Dispositif de verrouillage selon la revendication 1, caractérisé en ce que le diamètre (30) de l'évidement central (18) du piston mobile (19) est sensiblement égal au diamètre (25) du logement (20) correspondant au corps de cylindre d'un vérin hydraulique ou pneumatique (21).

4. Dispositif de verrouillage selon la revendication 1, caractérisé par le fait que le piston fixe (17) comporte, à son extrémité supérieure (32), un flasque (33) coopérant avec des moyens de préhension (34) solidaires du boîtier (2) pour immobiliser ledit piston fixe (17) par rapport à ce dernier.

5. Dispositif de verrouillage selon la revendication 1, caractérisé en ce que le corps de cylindre d'un vérin hydraulique ou pneumatique (21) comporte, sur sa face externe (40) et à ses extrémités (41, 42), une gorge périphérique (43) coopérant avec des éléments de maintien (44, 45) solidaires du boîtier (2).

6. Dispositif de verrouillage selon la revendication 1, caractérisé en ce que le piston mobile (19) comporte, dans sa partie supérieure (22), une rainure périphérique (49) coopérant avec des moyens de préhension (46) solidaires d'une tringle de liaison (7) ou d'une des tringles de manoeuvre (5, 6), la hauteur (51) de ladite rainure périphérique (49) étant déterminée sensiblement supérieure à l'épaisseur (52) desdits moyens de préhension (46), la différence correspondant à la course à vide (50) des tringles de manoeuvre (5, 6) avant l'entraînement du piston mobile (19).

## Patentansprüche

1. Verriegelungsvorrichtung für einen Flügel, die durch einen Handgriff betätigt wird, der ein Gehäuse (2) aufweist, welches einen Mechanismus zum Betätigen eines Verriegelungselementes umschließt, wie eines Schnappers, der einerseits in die Verriegelungsstellung unter der Wirkung von Federmitteln (9) vorgespannt und anderseits Dämpfungsmitteln (14) unterworfen ist, um seine Bewegung beim Vorspannen in die Verriegelungsstellung zu bremsen, wobei die Dämpfungsmittel durch einen doppeltwirkenden Dämpfer (15) gebildet sind, welcher die Trägheit des Durchtrittes eines Fluids durch eine Verengung (16) ausnützt, dadurch gekennzeichnet, daß die Verriegelungsvorrichtung ein Treibstangenverschluß (1) ist und daß das Verriegelungselement, welches den Federmitteln (9) sowie den Dämpfungsmitteln (14) unterworfen ist, durch eine oder mehrere Betätigungsstangen (5, 6) gebildet ist, die mit zumindest einem Verriegelungsorgan versehen sind; wobei dieser Treibstangenverschluß (1) außerdem mit einem Blockierelement, welches die Betätigungsstangen (5, 6) in der entriegelten Stellung hält, und mit Entblockierelementen ausgestattet ist, die mit dem Stockrahmen verbunden sind und beim Schließen des Flügels mit dem Blockierelement zusammenwirken, um das Vorspannen dieser Betätigungsstangen in die verriegelte Stellung zu gestatten; wobei die Dämpfungsmittel (14) einen feststehenden Kolben (17) aufweisen, der in eine zentrale Ausnehmung (18) eines beweglichen Kolbens (19) eingeführt ist, welcher in einer Aufnahme (20) eines zylindrischen Körpers eines hydraulischen oder pneumatischen Zylinders (21) gleitet, wobei der feststehende Kolben (17) und der zylindrische Körper des hydraulischen oder pneumatischen Zylinders (21) mit dem Gehäuse (2) verbunden sind und der bewegliche Kolben (19) entweder direkt oder über eine Verbindungsstange (7) mit den Betätigungsstangen (5, 6) zusammenwirkt, die einen Leerweg (50) aufweisen, bevor sie den beweglichen Kolben (19) antreiben, der aus zwei Teilen (22, 23) gebildet ist, welche in gegenseitiger Verlängerung angeordnet sind, wobei der obere Tell (22) mit einer zentralen Ausnehmung (18) versehen ist und der untere Tell (23) eine zylindrische Form mit einem Durchmesser (24) hat, der geringfügig kleiner als der Durchmesser (25) der Aufnahme (20) ist und in dieser gleitet, wobei dieser untere Teil (23) ferner Kommunikationsmittel (26) zwischen der zentralen Ausnehmung (18) und der Aufnahme (20) aufweist, um das Ausströmen des in dieser befindlichen Fluids sicherzustellen.

2. Verriegelungsvorrichtung nach Anspruch 1, dadurch gekennzeichnet, daß die Kommunikationsmittel (26) durch eine Bohrung (27) gebildet sind, die im unteren Teil (23) des beweglichen Kolbens (19) ausgebildet ist und einerseits in die zentrale Ausnehmung (18) des oberen Teiles (22) sowie anderseits in die Aufnahme (20) des zylindrischen Körpers des hydraulischen oder pneumatischen Zylinders (21) mündet, wobei diese Bohrung (27) an ihrem unteren Ende (28), welches in die Aufnahme (20) mündet, mit einem Umfangsrand (29) ausgestattet ist, der die Verengung (16) bildet.

3. Verriegelungsvorrichtung nach Anspruch 1, dadurch gekennzeichnet, daß der Durchmesser (30) der zentralen Ausnehmung des beweglichen Kolbens (19) im wesentlichen gleich dem Durchmesser (25) der zugeordneten Aufnahme (20) des zylindrischen Körpers des hydraulischen oder pneumatischen Zylinders (21) ist.

4. Verriegelungsvorrichtung nach Anspruch 1, dadurch gekennzeichnet, daß der feststehende Kolben (17) an seinem oberen Ende (32) einen Flansch (33) trägt, der mit Greifmitteln (34) zusammenwirkt, die mit dem Gehäuse (2) verbunden sind, um den feststehenden Kolben (17) bezüglich des letzteren festzulegen.

5. Verriegelungsvorrichtung nach Anspruch 1, dadurch gekennzeichnet, daß der zylindrische Körper des hydraulischen oder pneumatischen Zylinders (21) an seiner Außenseite (40) und an seinen Enden (41, 42) eine Umfangsnut (43) aufweist, die mit Halteelementen (44, 45) zusammenwirkt, welche mit dem Gehäuse (2) verbunden sind.

6. Verriegelungsvorrichtung nach Anspruch 1, dadurch gekennzeichnet, daß der bewegliche Kolben (19) in seinem oberen Teil (22) eine Umfangsnut (49) aufweist, die mit Greifmitteln (46) zusammenwirkt, welche mit der Verbindungsstange (7) oder einer Betätigungsstange (5, 6) verbunden sind, wobei die Höhe (51) der Umfangsnut (49) im wesentlichen größer als die Dicke (52) der Greifmittel (46) ausgebildet wird, wobei die Differenz dem Leerweg (50) der Betätigungsstangen (5, 6) vor dem Antrieb des beweglichen Kolbens (19) entspricht.

## Claims

1. Locking device for a leaf operated by means of a handle, comprising a casing (2) containing a mechanism for actuating a locking member, such as a latch bolt, on the one hand, restored into locking position under the action of the springy means (9) and, on the other hand, subjected to damping means (14) in order to decelerate its movement during this restoring into locking position, these damping means consisting of a double-action damper (15) making use of the effect of inertia of a fluid when passing through a narrowing (16), characterized in that this locking device is an espagnolette or espagnolette-lock (1) and the locking member, subjected to springy means (9) as well as to damping means (14), consists of one or several operating rods (5, 6) provided with at least one locking organ, this espagnolette or espagnolette-lock (1) being furthermore provided with a locking member keeping said operating rods (5, 6) in unlocked position and unlocking means, integral with the sash-frame and co-operating, when closing the leaf, with the locking member in order to enable the restoring of these operating rods into locked position, the damping means (14) comprising a fixed piston (17) engaged into a central recess (18) in a movable piston (19) sliding in a bore (20) of the cylinder body of a hydraulic or pneumatic jack (21), said fixed piston (17) and the cylinder body of a hydraulic or pneumatic jack (21) being made integral with the casing (2) and the movable piston (19) co-operating, either directly or through a connecting rod (7), with the operating rods (5, 6), these latter having an idle stroke (50) before the carrying along of said movable piston (19) which is comprised of two portions (22, 23) located in the extension of each other, the upper portion (22) being provided with the central recess (18) and the lower portion (23) having a cylindrical shape of a diameter (24) slightly smaller than the diameter (25) of the bore (20) and sliding in this latter, this lower portion (23) furthermore comprising means (26) for communicating the central recess (18) with the bore (20), in order to ensure the flowing-out of a fluid contained in these latter.

2. Locking device according to claim 1, characterized in that the communicating means (26) consist of a bore (27) machined in the lower portion (23) of the movable piston (19) and ending, on the one hand, into the central recess (18) in the upper portion (22) and, on the other hand, into the bore (20) of the cylinder body of a hydraulic or pneumatic jack (21), this bore (27) being provided, at its lower end (28), ending into said bore (20), with a peripheral rim (29) forming the narrowing (16).

3. Locking device according to claim 1, characterized in that the diameter (30) of the central recess (18) of the movable piston (19) is substantially equal to the diameter (25) of the bore (20) corresponding to the cylinder body of a hydraulic or pneumatic jack (21).

4. Locking device according to claim 1, characterized in that the fixed piston (17) comprises, at its upper end (32) a side plate (33) co-operating with gripping means (34) integral with the casing (2) in order to immobilize said fixed piston (17) with respect to this latter.

5. Locking device according to claim 1, characterized in that the cylinder body of a hydraulic or pneumatic jack (21) comprises, on its outer face (40) and at its ends (41, 42), a peripheral groove (43) co-operating with holding members (44, 45) integral with the casing (2).

6. Locking device according to claim 1, characterized in that the movable piston (19) comprises, at its upper portion (22), a peripheral groove (49) co-operating with gripping means (46) integral with a connecting rod (7) or with one of the operating rods (5, 6), the height (31) of said peripheral groove (49) being determined substantially larger than the thickness (52) of said gripping means (46), the difference corresponding to the idle stroke (50) of the operating rods (5, 6) before carrying along the movable piston (19).
